# EUROPÄISCHE PATENTSCHRIFT

(11) **EP 0 568 636 B1**
(45) Veröffentlichungstag und Bekanntmachung des Hinweises auf die Patenterteilung: **03.08.1994**
(21) Anmeldenummer: 92905715.6
(22) Anmeldetag: 27.12.1991
(51) Int. Cl.: C10B 39/02, C10B 31/02, F27D 3/00

(54) **KOKSEINTRAGSVORRICHTUNG FÜR EINE KOKSTROCKENKÜHLANLAGE**
COKE FEED DEVICE FOR A COKE DRY COOLING INSTALLATION
DISPOSITIF D'ALIMENTATION EN COKE POUR UNE INSTALLATION DE REFROIDISSEMENT A SEC DU COKE

(30) Priorität: 24.01.1991 DE 4102044
(43) Veröffentlichungstag der Anmeldung: 10.11.1993
(73) Patentinhaber: RUHRKOHLE AKTIENGESELLSCHAFT, 44623 Herne (DE); NIPPON STEEL CORPORATION, Kitakyushu-City 804 (JP)
(72) Erfinder: STEWEN, Wilhelm, D-4200 Oberhausen 11 (DE); OPDENWINKEL, Heinz, D-4600 Dortmund (DE); DUNKER, Norbert, D-4350 Recklinghausen (DE); YASUKOUCHI, Naoto, Kitakyushu City Fukuoka (JP); KISHIGAMI, Kazushi, Kokuraminami-ku Kitakyushu City Fukuoka (JP)
(74) Vertreter: Stahl, Rudolf
(86) Internationale Anmeldenummer: EP9102516
(87) Internationale Veröffentlichungsnummer: WO9213044

(56) Entgegenhaltungen:
- DE-A- 3 011 575
- DE-C- 505 096
- FR-A- 2 292 759
- FR-A- 2 422 708

## Beschreibung

Die Erfindung betrifft eine Kokseintragsvorrichtung für den Kühlschacht einer Kokstrockenkühlanlage, die aus einem stationären Trichter mit einer Absaugleitung, einem heb- und senkbaren Trichterunterteil und einem verschiebbaren und heb- und senkbaren Kühlschachtverschluß besteht, dem eine Manipuliervorrichtung mit Antrieb zugeordnet ist.

Bei dieser Vorrichtung, die aus der DE-PS 25 53 386 bekannt ist, ist es nachteilig, daß bei der Beschickung des Kühlschachtes mit dem glühenden Koks eine Kornentmischung stattfindet, die zu einer nachteiligen ungleichmäßigen Durchgasung des Koksbettes im Kühlschacht führt. Bei dieser Vorrichtung ist es außerdem nachteilig, daß der heb- und senkbare Trichter zusätzlich seitlich manipulierbar ausgestaltet ist und zusammen mit dem Kühlschachtverschluß auf einem gemeinsamen Fahrgestell angeordnet ist, wodurch vergleichsweise viel Platz benötigt wird. Insbesondere ist es bei dieser Beschickeinrichtung nachteilig, daß beim Abheben des Kühlschachtverschlusses und seitlichen Verschieben des auf- und abbewegbaren Trichters Staubemissionen seitlich am stationären Trichter vorbei in die Atmosphäre entweichen können, bis der Trichterverschluß seine Abdichtstellung eingenommen hat.

Der Erfindung liegt die Aufgabe zugrunde, diese Nachteile zu vermeiden und die gattungsgemäße Kokseintragsvorrichtung zu vereinfachen, gleichzeitig den Verschlußvorgang für den beweglichen Trichter zu verkürzen, die Durchgasung des Koksbettes zu verbessern und die Staubemissionen wesentlich zu verringern.

Die Lösung dieser Aufgabe wird bei einer gattungsgemäßen Kokseintragsvorrichtung durch die kennzeichnenden Merkmale des Anspruchs 1 gelöst.

Vorteilhafte Weiterbildungen sind in den Unteransprüchen aufgeführt.

Die im Trichter der erfindungsgemäßen Kokseintragsvorrichtung angeordnete Verteilerglocke vermeidet beim Einfüllen des glühenden Kokses Entmischungserscheinungen im Kühlschacht. Beim Einfüllen ohne Verteilerglocke treten nämlich Entmischungen im Koksbett des Kühlschachtes auf, die die Durchgasung behindern.

Außerdem entfällt bei der erfindungsgemäßen Kokseintragsvorrichtung, ausgenommen die Variante, bei der nach dem trockenen Metall zu Metall-Dichtungsprinzip ein praktisch emissionsfreies seitliches Verschieben möglich ist, die seitliche Ausweichbewegung des auf- und abbewegbaren Trichterunterteils. Dadurch wird der konstruktive Aufwand verringert. Zugleich werden die Staubemissionen wesentlich vermindert, weil das auf- und abbewegbare Trichterunterteil nur einen vergleichsweise geringen Spalt freiläßt. Im übrigen wirkt der Trichter infolge der Saugwirkung des Gebläses wie ein Rauchfang, so daß die seitliche Falschluftansaugung Staubemissionen praktisch vollständig verhindert.

Die Erfindung wird nachfolgend anhand der Zeichnung näher beschrieben. Es zeigen:
- Figur 1: die Kokseintragsvorrichtung in einer Seitenansicht mit seitlich angeordneter Heb- und Senkvorrichtung für das Trichterunterteil mit Verteilerglocke;
- Figur 2: den Gegenstand der Figur 1 in einer Stirnansicht in Füllstellung mit abgesenktem Trichterunterteil und Verteilerglocke;
- Figur 3: den Gegenstand der Figur 1 mit angehobenem Trichterunterteil und Verteilerglocke sowie dem Trichterverschluß in Schließstellung und mit Manipulator;
- Figur 4: den Gegenstand der Figur 3 mit Trichterverschluß in Ruhestellung;
- Figur 5: eine Detailzeichnung des heb- und senkbaren Dichtrings des Trichterunterteils;
- Figur 6: eine Detailzeichnung der Verteilerglocke und des Dichtrings mit Heb- und Senkvorrichtung;
- Figur 7, 8, 9 und 10: eine andere Ausgestaltung des Gegenstandes der Figuren 1 bis 4 mit abgewandelter Heb- und Senk- vorrichtung und abgewandeltem Dichtring für Trichterunterteil und Verteilerglocke;
- Figur 11: eine Detailansicht des Trichterunterteils mit Dichtring;
- Figur 12, 13, 14 und 15: eine weitere Ausgestaltung des Gegenstandes der Figuren 7 bis 10 mit abgewandeltem stationären Trichter sowie Trichterunterteil mit Verteilerglocke;
- Figur 16 und 17: in zwei Ansichten eine weitere Ausgestaltung der Kokseintragsvorrichtung mit abgewandeltem stationären Trichter und unterteiltem heb- und senkbaren sowie querverschieblichem Trichterunterteil und mit trockenen Metallabdichtungen;
- Figur 18: eine Detailzeichnung des Gegenstandes der Figur 16 und 17 im Abdichtungsbereich;
- Figur 19 und 20: eine Verschlußeinrichtung für den stationären Trichter in offener und geschlossener Stellung; und
- Figur 21: eine Betätigungseinrichtung für den Gegenstand der Figuren 19 und 20.

In Figur 1 ist ein stationärer Trichter 1 abgebildet, der in einer Stützkonstruktion 7 verlagert ist und dem ein heb- und senkbarer Dichtring 11 zugeordnet ist, der gleichzeitig als heb- und senkbares Trichterunterteil 18 ausgestaltet ist und über eine Antriebseinheit 16 betätigbar ist. Diese dient zugleich zum Heben und Senken einer Verteilerglocke 5, die an einen Querträger 39 über ein Rohrstück 40 angeschlossen ist, wie aus Figur 2 ersichtlich ist. Die Stützkonstruktionen 7 sowie die Antriebseinheit 16 sind auf einer Bühne 42 abgestützt und befestigt, die in Höhe des Schachtkopfes 51 an einen Kühlschacht 41 angeordnet ist.

Auf dem Schachtkopf 51 des Kühlschachtes 41 ist eine Wassertasse 10 vorgesehen, in die der Dichtring 11 in Dichtstellung hineinragt (Figur 2). Am stationären Trichter 1 sind Absaugleitungen 9 angeordnet (Figur 2), an die hier nicht dargestellte Sauggebläse angeschlossen sind, die beim chargenweisen Einfüllen des heißen Kokses in den Kühlschacht 41 betrieben werden, sowie in den Umrüstzeiten, in denen nach dem Anheben von Verteilerglocke 5 und Dichtring 11 bzw. Trichterunterteil 18 ein Kühlschachtverschluß 8 aus der Ruhestellung (Figur 4) über ein Fahrgestänge 72 mittels Rollen bzw. Rädern 68 in die Abdichtstellung über dem Kühlschacht 41 (Figur 3) verbracht wird. Einsetzen, Abheben und Verfahren des Kühlschachtverschlusses 8 werden mittels eines Manipulators 14 vorgenommen, der auf der Bühne 42 angeordnet ist. In Dichtstellung des Kühlschachtverschlusses 8 ist ein daran befestigter Dichtring 55 in die Wassertasse 10 abgesenkt (Figur 3).

In Figur 5 ist die mit Wasser 13 gefüllte Wassertasse 10 dargestellt, in die der Dichtring 11 eingetaucht ist. Die Verbindung mit dem Trichter 1 bildet ein flexibles Abdichtelement 12, daß sich gegen einen Ringkragen 52 des Trichters 1 abstützt.

In Figur 6 ist die Antriebseinheit 16 zum Heben und Senken der Verteilerglocke 5 und des Dichtringes 11 im Detail dargestellt, die im Beispiel als Linearantrieb ausgebildet ist.

In den Figuren 7 bis 10 ist eine andere Ausgestaltung des heb- und senkbaren Trichterunterteils 18 dargestellt, das dem auf dem Stützgerüst 7 verlagerten stationären Trichter 1 zugeordnet ist und zugleich die Funktion eines Dichtrings 111 mit wahrnimmt. Die Verteilerglocke 5 ist über das Rohrstück 40 und den Querträger 39 fest am Trichterunterteil 18 angebracht. In angehobener Stellung (Figur 9) ist ausreichend Platz vorhanden, um den Kühlschachtverschluß 8 aus seiner Ruhestellung (Figur 10) über den Schachtkopf 51 des Kühlschachtes 41 zu manipulieren und dort in seine Dichtstellung abzusenken. Die Antriebseinheit 19 für das heb- und senkbare Trichterunterteil 18 ist im Beispiel als Doppel- Schubkolbengetriebe ausgestaltet, deren Kolben 71 an einer Traverse 17 angeschlagen sind, an dem das Trichterunterteil 18 befestigt ist. Die Antriebseinheit 19 ist gegen Widerlager 70 abgestützt (Figur 8).

In Figur 11 ist als Detail eine Wassertasse 10 abgebildet, in deren Wasserfüllung 13 der fest am Trichterunterteil 18 angebrachte Dichtring 111 in Dichtstellung eingelassen ist.

In den Figuren 12 bis 15 ist eine Ausgestaltung der Kokseintragsvorrichtung dargestellt, die sich von der des Gegenstandes der Figuren 7 bis 10 durch eine im Überlappungsbereich des stationären Trichters 1 mit dem Trichterunterteil 18 vorgesehene Anordnung der Absaugleitung 9 unterscheidet, die konstruktive Anpassungen am stationären Trichter 1 und am Trichterunterteil 18 bedingen, die deren äußere Formgestaltung betreffen, wie den Figuren 12 bis 15 im einzelnen entnehmbar ist.

In den Figuren 16 bis 18 ist eine Ausgestaltung der Kokseintragsvorrichtung dargestellt mit einer heb- und senkbaren Verteilerglocke 5, die an einer Traverse 17 befestigt ist, die auf- und abbeweglich in Führungsöffnungen 67 des stationären Trichters 1 geführt ist, die durch Abdichtbleche 34 verschließbar sind, die mit der Traverse 17 verbunden sind. Das Anheben und Absenken erfolgt durch Antriebseinheiten 190, die an den Enden der Traverse 17 angeschlagen sind (Figur 17).

Dem stationären Trichter 1 ist ein um ein geringes Hubmaß heb- und senkbares Trichterunterteil 18 zugeordnet. Außerdem verfügt diese Kokseintragsvorrichtung über einen verschiebbaren Trichter 202 und einen verschiebbaren Kühlschachtverschluß 800. Der verschiebbare Trichter 202 und der verschiebbare Kühlschachtverschluß 800 werden über einen gemeinsamen Antrieb verschoben. Der Antrieb ist in der Zeichnung nicht abgebildet.

In Figur 16 ist der verschiebbare Kühlschachtverschluß 800 in Abdichtstellung und der verschiebbare Trichter 202 in Ruhestellung dargestellt. Sowohl der verschiebbare Trichter 202 als auch der verschiebbare Kühlschachtverschluß 800 tragen beidseitig metallische Dichtringe 31, die mit entsprechenden metallischen Dichtringen 31 korrespondieren, die am Schachtkopf 51 bzw. im unteren Bereich des heb- und senkbaren Trichterunterteils 18 angeordnet sind. Die metallischen Dichtringe 31 können auf ihrer Dichtseite wahlweise gepanzert oder weichdichtend ausgebildet sein, gegebenenfalls ist eine Kühlung vorgesehen. Zur Reinhaltung der metallischen Dichtringe 31 sind Düsenringleitungen 32 vorgesehen, die mit Druckluft beaufschlagt werden. In Ruhestellung können der verschiebbare Trichter 202 bzw. der verschiebbare Kühlschachtverschluß 800 in Abdeckplatten 35 geführt und federnd verlagert sein. Durch die Anwendung des trockenen Metall zu Metall-Dichtungsprinzips werden bei den Austauschvorgängen des verschiebbaren Trichters 202 gegen den verschiebbaren Kühlschachtverschluß 800 praktisch keine Öffnungen zur Atmosphäre hin frei, durch die in diesem Bereich Staubemissionen entweichen könnten.

Wie aus Figur 18, einer Detaildarstellung, zu entnehmen ist, ist das heb- und senkbare Trichterunterteil 18 im Beispiel zweiteilig ausgestaltet und setzt sich aus einem Anpreßring 330 und aus einem Teleskopring 333 zusammen. Der Anpreßring 330 ist unten mit einem metallischen Dichtring 31 ausgerüstet und oben mit einer Auskragung 331, der ein Antrieb 332 zugeordnet ist, im Beispiel ein Schubkolbengetriebe, dessen Kolben 335 den Anpreßring 330 an den metallischen Dichtring 31 des verschiebbaren Kühlschachtverschlusses 800 bzw. des verschiebbaren Trichters 202 anpreßt. Der Teleskopring 333 ist in dem Anpreßring 330 geführt und weist einen Kompensator 334 auf.

Wie in den Figuren 19, 20 und 21 beispielhaft dargestellt ist, kann der stationäre Trichter 1 der Kokseintragsvorrichtung mit einem Trichterverschluß 20 ausgerüstet sein, der aus zwei Verschlußplatten 64 und 65 besteht, die in Figur 19 in Öffnungsstellung und in Figur 20 in Schließstellung abgebildet sind. In der raumbildlichen Darstellung der Figur 21 ist die Verschlußplatte 64 an einem Hebelgestänge 66 befestigt, das über einen Antrieb 21 betätigbar ist.

### BEZUGSZEICHENLISTE

- 1: stationärer Trichter
- 202: verschiebbarer Trichter
- 5: Verteilerglocke heb- und senkbar
- 7: Stützkonstruktion
- 8: Kühlschachtverschluß
- 800: verschiebbarer Kühlschachtverschluß
- 9: Absaugleitung
- 10: Wassertasse
- 11: heb- und senkbarer Dichtring
- 111: heb- und senkbarer Dichtring
- 12: flexibles Abdichtelement
- 13: Wasser
- 14: Manipulator
- 16: Antriebseinheit zum Heben und Senken der Verteilerglocke und des Dichtringes
- 17: Traverse für Verteilerglocke oder -kegel
- 18: heb- und senkbares Trichterunterteil
- 19: Antriebseinheit für heb- und senkbares Trichterunterteil
- 190: Antriebseinheit für heb- und senkbare Verteilerglocke
- 20: Trichterverschluß
- 21: Antriebseinheit für Trichterverschluß
- 31: metallischer Dichtring
- 32: Düsenringleitung
- 34: Abdichtbleche
- 35: Abdeckplatte
- 330: Anpreßring
- 331: Auskragung
- 332: Antrieb
- 333: Teleskopring
- 334: Kompensator
- 335: Kolben
- 39: Querträger
- 40: Rohrstück
- 41: Kühlschacht
- 42: Bühne
- 51: Schachtkopf
- 52: Ringkragen
- 55: Dichtring
- 64: Verschlußplatte
- 65: Verschlußplatte
- 66: Hebelgestänge
- 67: Führungsöffnungen
- 68: Rad bzw. Rolle
- 70: Widerlager
- 71: Kolben
- 72: Fahrgestänge

## Patentansprüche

1. Kokseintragsvorrichtung für den Kühlschacht einer Kokstrockenkühlanlage, die aus einem stationären Trichter mit einer Absaugleitung, einem heb- und senkbaren Trichterunterteil und einem verschiebbaren und heb- und senkbaren Kühlschachtverschluß besteht, dem eine Manipuliervorrichtung mit Antrieb zugeordnet ist, **dadurch gekennzeichnet,** daß der stationäre Trichter (1) oder das heb- und senkbare Trichterunterteil (18) mit einer Verteilerglocke (5) ausgerüstet sind, an dem heb- und senkbaren Trichterunterteil (18) ein Dichtring (111) befestigt oder dem stationären Trichter (1) ein heb- und senkbarer Dichtring (11) zugeordnet sind, und an dem verschiebbaren und heb- und senkbaren Kühlschachtverschluß (8, 800) ein Dichtring (55, 31) befestigt ist und der Verteilerglocke (5) und/oder dem heb- und senkbaren Trichterunterteil (18) und/oder dem heb- und senkbaren Dichtring (11, 111) ein Antrieb (16, 19, 190; 71) zugeordnet ist.

2. Kokseintragsvorrichtung nach Anspruch 1, **dadurch ge****kennzeichnet,** daß die Verteilerglocke (5) an einem Rohrstück (40) befestigt ist, das von einem Querträger (39) getragen wird, der im stationären Trichter (1) oder im heb- und senkbaren Trichterunterteil (18) befestigt ist.

3. Kokseintragsvorrichtung nach Anspruch 1, **dadurch ge****kennzeichnet,** daß der Antrieb (16) für die heb- und senkbare Verteilerglocke (5) und das heb- und senkbare Dichtelement (11, 18) als Linearantrieb ausgebildet ist.

4. Kokseintragsvorrichtung nach Anspruch 1, **dadurch ge****kennzeichnet,** daß der Antrieb (19, 71) für das heb- und senkbare Trichterunterteil (18, 111) als Schubkolbengetriebe (19, 71) mit Quertraverse (17) ausgebildet ist.

5. Kokseintragsvorrichtung nach Anspruch 1, **dadurch ge****kennzeichnet,** daß der stationäre Trichter (1) mit einem Trichterverschluß (20) ausgestattet ist.

6. Kokseintragsvorrichtung nach Anspruch 5, **dadurch ge****kennzeichnet,** daß der Trichterverschluß (20) aus zwei Verschlußplatten (64, 65) besteht, denen jeweils ein Antrieb (21) und ein Hebelgestänge (66) zugeordnet ist.

7. Kokseintragsvorrichtung nach Anspruch 1, **dadurch ge****kennzeichnet,** daß am stationären Trichter (1) ein heb- und senkbares erstes Trichterunterteil (18) angebracht ist und aus einem Teleskopring (333) und einem Anpreßring (330) mit Antrieb (332) und metallischem Dichtring (31) besteht und letzterer mit einem oberen metallischen Dichtring (31) eines verschiebbaren Kühlschachtverschlusses (800) bzw. einem oberen metallischen Dichtring (31) eines verschiebbaren zweiten Trichterunterteils (202) dichtend zusammenwirken sowie der verschiebbare Kühlschachtverschluß (800) bzw. das verschiebbare zweite Trichterunterteil (202) jeweils einen unteren metallischen Dichtring (31) aufweisen, der mit einem auf dem Schachtkopf (51) befestigten metallischen Dichtring (31) dichtend zusammenwirkt.

## Claims

1. A coke feed device for the cooling shaft of a coke dry cooling installation, comprising a stationary hopper with a suction line, a raisable and lowerable hopper lower part and a displaceable and raisable and lowerable cooling shaft closure with which is associated a manipulating device with a drive, characterised in that the stationary hopper (1) or the raisable and lowerable hopper lower part (18) is provided with a distributor bell (5), a sealing ring (111) is fixed to the raisable and lowerable hopper lower part (18) or a raisable and lowerable sealing ring (11) is associated with the stationary hopper (1), and a sealing ring (55, 31) is fixed to the displaceable and raisable and lowerable cooling shaft closure (8, 800) and a drive (16, 19, 190; 71) is associated with the distributor bell (5) and/or the raisable and lowerable hopper lower part (18) and/or the raisable and lowerable sealing ring (11, 111).

2. A coke feed device according to claim 1, characterised in that the distributor bell (5) is fixed to a pipe piece (40) which is carried by a cross-member (39) which is fixed in the stationary hopper (1) or in the raisable and lowerable hopper lower part (18).

3. A coke feed device according to claim 1, characterised in that the drive (16) for the raisable and lowerable distributor bell (5) and the raisable and lowerable sealing element (11, 18) is formed as a linear drive.

4. A coke feed device according to claim 1, characterised in that the drive (19, 71) for the raisable and lowerable hopper lower part (18, 111) is formed as a thrust piston transmission (19, 71) with a crossbeam (17).

5. A coke feed device according to claim 1, characterised in that the stationary hopper (1) is provided with a hopper closure (20).

6. A coke feed device according to claim 5, characterised in that the hopper closure (20) comprises two closing plates (64, 65), with each of which is associated a drive (21) and lever rods (66).

7. A coke feed device according to claim 1, characterised in that a raisable and lowerable first hopper lower part (18) is mounted on the stationary hopper (1) and comprises a telescopic ring (333) and a pressure ring (330) with a drive (332) and a metal sealing ring (31), and the latter cooperates in a sealed manner with an upper metal sealing ring (31) of a displaceable cooling shaft closure (800) or an upper metal sealing ring (31) of a displaceable second hopper lower part (202), and the displaceable cooling shaft closure (800) or the displaceable second hopper lower part (202) each have a lower metal sealing ring (31) which cooperates in a sealed manner with a metal sealing ring (31) fixed to the shaft head (51).

## Revendications

1. Dispositif d'alimentation en coke pour le puits de refroidissement d'une installation de refroidissement à sec du coke, qui se compose d'une trémie fixe avec une conduite d'aspiration, d'une partie inférieure de trémie relevable et abaissable et d'une fermeture coulissante de puits de refroidissement, relevable et abaissable, à laquelle un dispositif de manipulation avec commande est adjoint, caractérisé en ce que la trémie fixe (1) ou la partie inférieure de trémie (18) relevable et abaissable sont équipées d'une cloche de répartition (5), où à ladite partie inférieure de trémie (18) relevable et abaissable est fixé un anneau d'étanchéité (111) ou bien à la trémie fixe (1) est adjoint un anneau d'étanchéité (11) relevable et abaissable, où un anneau d'étanchéité (55, 31) est fixé à la fermeture (8, 800) coulissante et relevable et abaissable du puits de refroidissement et où une commande (16, 19, 190; 71) est adjointe à la cloche de répartition (5) et/ou à la partie inférieure relevable et abaissable (18) de la trémie et/ou à l'anneau d'étanchéité (11, 111) relevable et abaissable.

2. Dispositif d'alimentation en coke selon la revendication 1, caractérisé en ce que la cloche de répartition (5) est fixée à un tube (40) qui est supporté par une entretoise transversale (39), qui est fixée dans la trémie fixe (1) ou bien dans la partie relevable et abaissable de la partie inférieure de la trémie (18).

3. Dispositif d'alimentation en coke selon la revendication 1, caractérisé en ce que la commande (16) de la cloche de répartition (5) relevable et abaissable et de l'élément d'étanchéité (11, 18) relevable et abaissable est réalisée sous forme d'une commande linéaire.

4. Dispositif d'alimentation en coke selon la revendication (1), caractérisé en ce que la commande (19, 71) de la partie inférieure de trémie (18, 111) relevable et abaissable est réalisée sous la forme d'un piston pousseur (19, 71) avec une traverse transversale (17).

5. Dispositif d'alimentation en coke selon la revendication 1, caractérisé en ce que la trémie fixe (1) est pourvue d'une fermeture de trémie (20).

6. Dispositif d'alimentation en coke selon la revendication 5, caractérisé en ce que la fermeture de trémie (20) se compose de deux plaques de fermeture (64, 65), auxquelles une commande (21) et une tringlerie à levier (66) est adjointe à chaque fois.

7. Dispositif d'alimentation en coke selon la revendication 1, caractérisé en ce que, à la trémie fixe (1), est rapportée une première partie inférieure relevable et abaissable de trémie (18), qui se compose d'un anneau télescopique (333) et d'un anneau de mise sous pression (330) avec une commande (332) et un anneau métallique d'étanchéité (31), ce dernier coopérant pour assurer l'étanchéité avec un anneau métallique d'étanchéité (31) supérieur d'une fermeture coulissante (800) d'un puits de refroidissement ou, selon le cas, d'un anneau métallique d'étanchéité (31) supérieur d'une deuxième partie inférieure de trémie (202) coulissante et que, de même, la fermeture coulissante (800) du puits de refroidissement et la deuxième partie inférieure de trémie (202) coulissante présentent chaque fois un anneau métallique d'étanchéité (31) inférieur qui coopère pour assurer l'étanchéité avec un anneau métallique d'étanchéité (31) fixé à la tête du puits (51).
